# EUROPÄISCHE PATENTANMELDUNG

(11) **EP 3 859 452 A1**
(43) Veröffentlichungstag der Anmeldung: **04.08.2021**
(21) Anmeldenummer: 21020035.8
(22) Anmeldetag: 28.01.2021
(51) Int. Cl.: G04G 9/00, G04G 9/04

(54) **ANZEIGEVORRICHTUNG**

(30) Priorität: 29.01.2020 DE 202020100480 U
(71) Anmelder: GINOtronic GmbH, 66123 Saarbrücken (DE)
(72) Erfinder: Blickle, Tobias, 66123 Saarbrücken (DE)
(74) Vertreter: Patentanwaltskanzlei Vièl & Wieske PartGmbB

(57) **Zusammenfassung**

Die vorliegende Erfindung betrifft eine Anzeigevorrichtung, die mindestens ein Band aus Anzeigemitteln umfasst, wobei die Anzeigemittel in Abhängigkeit von der fortschreitenden Zeit in ihrem Zustand abänderbar sind, wobei durch das Band eine Zeiteinheit darstellbar ist und wobei die Anzeigemittel von einem Ende des Bandes ausgehend in einen anderen Zustand versetzbar sind.

Um die bekannten Anzeigevorrichtungen für die Zeit zu optimieren und das Verstreichen der Zeit zu visualisieren, wird im Rahmen der Erfindung vorgeschlagen, dass die Anzeigemittel im Wesentlichen vertikal angeordnet sind und ausgebildet sind, um durch einen dynamischen visuellen Effekt das Erreichen eines neuen Zeitwertes hervorzuheben. So können insbesondere die einzelnen Anzeigemittel mit fortschreitender Zeit sequentiell von einem Ende des Bandes ausgehend in einen anderen Zustand versetzt werden, was zu einem definierten Zeitpunkt für das jeweilige Anzeigemittel wieder rückgängig gemacht wird, bis das dem anzuzeigenden Zeitwert entsprechende Anzeigemittel erreicht ist.

Auf diese Weise entsteht der optische Eindruck, dass die Zeit fortschreitet, indem ein Zeitwert (z.B. Minute) durch das Band "tropft", bis er auf dem letzten, der jeweiligen Zeiteinheit entsprechenden Anzeigemittel "liegen" bleibt.

## Beschreibung

Die vorliegende Erfindung betrifft eine Anzeigevorrichtung, die mindestens ein Band aus Anzeigemitteln umfasst, wobei die Anzeigemittel in Abhängigkeit von der fortschreitenden Zeit in ihrem Zustand abänderbar sind, wobei durch das Band eine Zeiteinheit darstellbar ist und wobei die Anzeigemittel von einem Ende des Bandes ausgehend in einen anderen Zustand versetzbar sind.

Solche Anzeigevorrichtungen für die Zeit, auch Uhren genannt, sind bekannt. Sie dienen dazu, die Zeitintervalle innerhalb eines Tages zu messen. Neben der üblichen Darstellung der Uhrzeit mittels zwei Zeigern oder einer Digitalanzeige mit Ziffern sind immer wieder neue Formen und Möglichkeiten zur Visualisierung der Uhrzeit von Interesse.

Aus der DE 20 2007 016 359 U1, DE 100 03 980 A1, DE 41 11 415 A1 und der DE 20 2007 002 759 U1 ist die Visualisierung der Zeit im Dual-, Oktal- oder Hexadezimalsystem, Quintal System oder als Summe von Primzahlen bekannt. Diese Darstellungsformen sind zwar unkonventionell und innovativ, es ist jedoch schwierig, aus einer solchen Darstellung die Uhrzeit abzulesen oder das Ablesen der Uhrzeit zu erlernen.

In der DE 90 01 225 U1, DE 20 2009 017 703 U1 oder EP 3 396 656 A1 ist daher die Darstellung der Zeit mittels geschriebener Wörter beschrieben. Nachteilig hieran ist, dass die Darstellung der Zeit mittels geschriebener Wörter relativ viel Anzeigefläche benötigt und zudem für jede Sprache einer anderen Darstellung bedarf.

Aus der EP 2 804 057 A1 sind Uhren mit nur einem Zeiger bekannt. Die DE 296 02 019 U1, DE 38 14 710 A1 und DE 41 34 709 A1 beschreiben Uhren mit linearer Skala oder Leuchtbalken oder Ziffern als Anzahl von Leuchtbalken.

Aus der EP 1 195 662 A1 sind zweidimensionale, flächige Darstellungen der Zeit mit beispielsweise Darstellung der Stunden auf der X-Achse und der Minuten auf der Y-Achse bekannt. In der DE 20 2004 013 569 U1 ist das Sichtbarwerden farbiger und/oder leuchtender Flächen zur Anzeige der Zeit beschrieben.

Aus der DE 201 05 780 U1 sind vielfältige Arten der Anordnung von Stunden-, Minuten- und Sekundeninformation mittels Leuchtelementen bekannt, wobei die grundlegende Darstellung der Zeit auf einem Ziffernblatt beibehalten bleibt und die Zeiger durch die Leuchtelemente ersetzt werden oder zumindest die radiale geometrische Anordnung der Leuchtelemente erhalten bleibt, wie in der DE 38 38 407 A1 beschrieben.

Es existieren auch eine Vielzahl von Visualisierungsvorschlägen, bei denen Stunden, Minuten und ggf. Sekunden durch lineare Leuchtbänder dargestellt werden, wie in DE 40 37 657 A1, DE 41 35 514 A1, DE 10 2007 035 740 A1, DE 199 23 808 A1, DE 195 04 676 A1, FR 2576430A1, JP000S56129884A, JP000S55146093A, JP000S55112287U, JP0000S6024489A, JP0000S5698674A, JP0000S5681483A oder US 020080037374A1 beschrieben. Dabei werden die Leuchtmittel in Abhängigkeit der Zeit beleuchtet, wobei durch das Band eine Zeiteinheit dargestellt wird.

Die Aufgabe der vorliegenden Erfindung besteht darin, die bekannten Anzeigevorrichtungen für die Zeit zu optimieren und das Verstreichen der Zeit zu visualisieren.

Die Aufgabe wird dadurch gelöst, dass die Anzeigemittel im Wesentlichen vertikal angeordnet sind und ausgebildet sind, um durch einen dynamischen visuellen Effekt das Erreichen eines neuen Zeitwertes hervorzuheben.

Bei der erfindungsgemäßen Anzeigevorrichtung für die Zeit wird nicht nur, wie beim Stand der Technik bei Erreichen eines neuen Zeitwertes ein weiteres Anzeigemittel betätigt, sondern durch Versetzen in den jeweils anderen Zustand der vor diesem weiteren Anzeigemittel liegenden Anzeigemittel ein dynamischer visueller Effekt erreicht. Die Anzeigevorrichtung weist hierfür Steuermittel auf, mit denen die vor dem weiteren Anzeigemittel liegenden Anzeigemittel in den jeweils anderen Zustand versetzbar sind.

Die Anzeigemittel besitzen dabei mindestens zwei unterscheidbare Zustände, zwischen denen sie gewechselt werden können. Beispielsweise kann das Anzeigemittel ein reflektives, transreflektives oder transmissives Element sein. Die Anzeigemittel können auch Leuchtmittel, die zwischen einem beleuchteten und einem unbeleuchteten Zustand gewechselt werden können, sein. Vorteilhaft werden durch die geometrische Anordnung einzelne Anzeigemittel oder Gruppen von Anzeigemitteln hervorgehoben. Dadurch kann der jeweilige Zeitwert, der mit dem Band dargestellt wird, schneller und einfacherer abgelesen werden, ohne dass eine zusätzliche Skala als Beschriftung notwendig ist.

Die Anzeigemittel eines Bandes können beispielsweise einem periodischen Zickzackmuster, einer Sinusfunktion, einer periodischen Rechteckfunktion oder einer periodischen Dreiecksfunktion folgen. Ebenso kann in periodischen Abständen ein zusätzliches Anzeigemittel horizontal neben dem Band angeordnet sein. Ebenso können in periodischen Abständen Anzeigemittel mit einer anderen geometrischen Form als der Rest der Anzeigemittel eines Bandes angeordnet sein. Durch die geometrische Anordnung der Anzeigemittel eines Bandes wird die von dem Band dargestellte Zeiteinheit in Blöcke unterteilt. Dies erleichtert das schnelle Ablesen der Zeiteinheit. Beispielsweise kann bei der Darstellung von Minuten das Band durch die geometrische Anordnung der Anzeigemittel in Blöcke von 10 Minuten unterteilt werden, wobei ein neuer Block bei 10, 20, 30, 40 und 50 Minuten startet.

Die Zeiteinheit kann dabei beispielsweise Jahre, Monate, Tage, Stunden, Minuten oder Sekunden sein, bevorzugt jedoch Stunden und Minuten. 11 oder 12 bzw. 23 oder 24 im Wesentlichen vertikal angeordnete Anzeigemittel stehen für die Stunden eines halben bzw. eines ganzen Tages, während 59 oder 60 Leuchtmittel für die Minuten einer Stunde stehen.

Die Darstellung der Minuten erfolgt beispielsweise mittels eines Leuchtbandes aus 59 Leuchtmitteln. Mit fortschreitender Zeit werden die Leuchtmittel sequenziell vom unbeleuchteten in den beleuchteten Zustand überführt. Bei obigem Beispiel wird jede Minute von unten nach oben fortlaufend ein weiteres Leuchtmittel beleuchtet.

Die Anzeigemittel können dabei als geometrische Körper, beispielsweise Kreise, Vierecke, Dreiecke oder Polygon, ausgestaltet sein.

Es ist zu der Erfindung gehörig, dass die einzelnen Anzeigemittel von einem Ende des Bandes ausgehend von einem Zustand in einen anderen Zustand versetzbar sind.

Vorteilhaft kann der Wert einer Zeiteinheit, beispielsweise die Minuten, nicht nur durch das Versetzen eines Anzeigemittels in einen anderen Zustand als die übrigen Anzeigemittel des Bandes, sondern durch das Versetzen einer Anzahl von Anzeigemitteln, die der Anzahl der Minuten entspricht, in einen anderen Zustand als die übrigen Anzeigemittel des Bandes, dargestellt werden. Die Anzeigemittel werden hierbei von einem Ende des Bandes ausgehend in einen anderen Zustand versetzt. Dies bedeutet, dass die Anzeigemittel des Bandes von oben nach unten oder von unten nach oben in einen anderen Zustand versetzt werden.

Die zuerst in einen anderen Zustand versetzten Anzeigemittel können dabei die untersten Anzeigemittel des Bandes sein. Auf diese Weise wird durch die mit fortschreitender Zeit sich von unten nach oben in ihrem Zustand ändernden Anzeigemittel eines Bandes der Eindruck eines sich auffüllenden Balkens hervorgerufen.

Die Anzahl der Anzeigemittel im gleichen Zustand entspricht beispielsweise der Anzahl der Minuten der aktuellen Uhrzeit.

Eine Weiterbildung der Erfindung besteht darin, dass die einzelnen Anzeigemittel mit fortschreitender Zeit sequentiell von einem Ende des Bandes ausgehend in einen anderen Zustand versetzbar sind, was zu einem definierten Zeitpunkt für das jeweilige Anzeigemittel wieder rückgängig machbar ist, wenn das benachbarte Anzeigemittel von einem Zustand in den anderen Zustand versetzt wird, bis das dem anzuzeigenden Zeitwert entsprechende Anzeigemittel erreicht ist.

Hierbei ist es möglich, dass die einzelnen Anzeigemittel mit fortschreitender Zeit sequentiell von einem Ende des Bandes ausgehend in einen anderen Zustand versetzbar sind, was unmittelbar für das jeweilige Anzeigemittel wieder rückgängig machbar ist, wenn das benachbarte Anzeigemittel von einem Zustand in den anderen Zustand versetzt wird, bis das dem anzuzeigenden Zeitwert entsprechende Anzeigemittel erreicht ist. Statt des unmittelbaren Rückgängigmachens kann aber auch ein Zeitverzug vorgesehen werden, so dass gleichzeitig mehrere Anzeigemittel in den anderen Zustand versetzt sind. In beiden Fällen wird ein dynamischer Effekt, der den Ablauf der Zeit symbolisiert, hervorgerufen.

Erfindungsgemäß ist vorgesehen, dass mit fortschreitender Zeit die Anzeigemittel genutzt werden, um durch einen visuellen Effekt das Erreichen eines neuen Zeitwertes hervorzuheben. So können insbesondere die Anzeigemittel sequenziell in einen anderen Zustand versetzt werden, bis das dem anzuzeigenden Zeitwert entsprechende Anzeigemittel erreicht ist.

Dieses der anzuzeigenden Zeit entsprechende Anzeigemittel bleibt dann in den anderen Zustand versetzt, bis alle zur Verfügung stehenden Anzeigemittel sich in diesem Zustand befinden, wonach eine Rückversetzung aller Anzeigemittel in den ursprünglichen Zustand erfolgt.

Beispielsweise ist ein besonderer optischer Reiz durch Anordnung der Anzeigemittel des Bandes zur Darstellung der Minuten möglich. Mit jedem Minutenwechsel werden beispielsweise die Anzeigemittel sequentiell in einen anderen Zustand versetzt, was unmittelbar danach für das jeweilige Anzeigemittel wieder rückgängig gemacht wird, wenn das benachbarte Anzeigemittel von einem Zustand in den anderen Zustand versetzt wird. Auf diese Weise entsteht der optische Eindruck, dass eine Zeiteinheit (z.B. eine neue Minute) durch das Band "tropft", bis sie auf dem letzten, dem jeweiligen Zeitwert entsprechenden Anzeigemittel "liegen" bleibt. Vorteilhaft wird auf diese Weise das Ende bzw. der Anfang einer Minute einfach und deutlich erkennbar. Sind jeweils alle den Minuten entsprechenden Anzeigemittel in den anderen Zustand versetzt und es ist eine weitere Minute vergangen (d.h. nach Ablauf einer Stunde), erfolgt eine Rückstellung dieser Anzeigemittel in den ursprünglichen Zustand. Für die Stunden wird dies entsprechend vorgesehen.

Neben dem "Tropfen" sind andere Visualisierungen, die auch alle verfügbaren Anzeigemittel umfassen können, denkbar, beispielsweise das Aufblitzen von Anzeigemitteln oder das langsame An- oder Abschwellen der Helligkeit von Anzeigemitteln.

Eine bevorzugte Ausführungsform der Erfindung besteht darin, dass die geometrische Anordnung der Anzeigemittel eines Bandes einem Sinus entspricht.

Dabei können beispielsweise die Anzeigemittel des Bandes zur Darstellung der Minuten sinusförmig und übereinander angeordnet, wobei die Extrema des Sinus alle 10 Minuten, also im Abstand von 10 Anzeigemitteln bei 10, 20, 30, 40 und 50 Minuten, auftreten. Vorteilhaft ist dadurch ein einfaches und schnelles Ablesen der Minutenanzahl gewährleistet, auch wenn viele Anzeigemittel im gleichen Zustand sind, indem man einfach die Extrema zählt.

Dabei ist es zweckmäßig, dass die Extrema des Sinus 10, 20 oder 30 Anzeigemittel auseinander liegen.

Durch diesen Abstand der Extrema des Sinus wird das Ablesen der Zeiteinheit eines Bandes vereinfacht.

Eine Ausführungsform der Erfindung besteht darin, dass die Anzeigemittel eines Bandes in verschiedenen Farben darstellbar sind.

Dabei können die Anzeigemittel beispielsweise als RGB LEDs realisiert werden. Auch können innerhalb eines Bandes in periodischen Abständen Anzeigemittel in einer anderen Farbe als der Rest der Anzeigemitteln eines Bandes leuchten. Dadurch wird das jeweilige Band in Blöcke unterteilt, was das Ablesen der Zeiteinheit erleichtert. Beispielsweise kann bei dem Band mit Anzeigemitteln zur Darstellung der Minuten alle 10 Minuten ein Anzeigemittel mit einer anderen Farbe als der Rest der Anzeigemittel leuchten und damit als Markierung für 10, 20, 30, 40 oder 50 Minuten dienen.

Dabei ist es zweckmäßig, dass mehrere Bänder aus Anzeigemitteln für unterschiedliche Zeiteinheiten vorgesehen sind, wobei die Anzeigemittel verschiedener Bänder in verschiedenen Farben beleuchtbar sind.

Vorteilhaft wird dadurch die Unterscheidung der Bänder für verschiedene Zeiteinheiten erleichtert. Eine vorteilhafte Farbwahl ist insbesondere, die Stunden in rot und die Minuten in weiß leuchten zu lassen. Besonders vorteilhaft können die Anzeigemittel der verschiedenen Bänder in komplementären Farben beleuchtet werden. Dies ermöglicht eine schnelle und einfache Unterscheidung der Bänder und damit auch der von den Bändern dargestellten Zeiteinheiten.

Eine Ausführung der Erfindung besteht darin, dass die Farbe der Anzeigemittel in Abhängigkeit von der Zeit abänderbar ist.

Dabei kann sich die Farbe der Anzeigemittel zufällig nach Verstreichen einer Zeiteinheit ändern. In einer anderen Ausführung ändert sich die Farbe der Anzeigemittel kontinuierlich während 24 Stunden eines Tages. Dabei wird beispielsweise um 0:00 Uhr mit einer wählbaren Farbe H_{0:0} begonnen und dann die Farbe entsprechend des Farbkreises im HSV- Farbraum geändert: $H \left(h:m\right) = {H}_{0 : 0} + 360 * \left(60*h+m\right) / 1440 ,$ mit h:Stunden, m:Minuten, H:Farbwert ("hue") zwischen 0-360 Grad. Dadurch wird jeder Uhrzeit am Tag eine Farbe zugeordnet. Entsprechend kann die Grundlage der Farbänderung auch jede beliebige andere Zeiteinheit außer Tag (also z.B. Jahr, Monat, Woche) sein.

Weiterhin ist vorgesehen, dass der Zeitwert durch die Anzahl der beleuchteten Anzeigemittel eines Bandes darstellbar ist.

Eine weitere Ausführung der Erfindung besteht darin, dass bei Änderung der jeweils längeren Zeiteinheit ebenfalls ein visueller Effekt anzeigt wird, indem die Anzeigemittel des Bandes zur Darstellung der jeweils kürzeren Zeiteinheit sequenziell in den anderen Zustand wechselbar sind.

Wenn beispielsweise alle Anzeigemittel des Bandes zur Darstellung der Minuten als kürzere Zeiteinheit beleuchtet sind und eine neue Stunde als längere Zeiteinheit beginnt, so können die Anzeigemittel des Bandes zur Darstellung der Minuten sequenziell in den anderen Zustand wechseln. So entsteht der optische Eindruck, dass sich das Band zur Darstellung der Minuten "leert", wenn eine neue Stunde beginnt: Die Anzeigemittel des Bandes gehen der Reihe nach von oben nach unten in den anderen Zustand, so dass der Eindruck entsteht, dass die Minuten nach unten "abfließen". Vorteilhaft wird auf diese Weise das Ende bzw. der Anfang einer Stunde einfach und deutlich erkennbar.

Schließlich ist es erfindungsgemäß, dass die durch die Anzeigemittel eines Bandes darstellbare Zeiteinheit wechselbar ist, beispielsweise durch einen Schalter, automatisch im zyklischen Wechsel oder durch andere Auslösemittel.

So kann beispielsweise ein Band, welches die Minuten als Zeiteinheit darstellt, in ein Band, welches die Stunden als Zeiteinheit darstellt, mit Hilfe eines Schalters geändert werden. Auch kann beispielsweise ein Band zur Darstellung der Minute in ein Band zur Darstellung des Tages des Monats und ein Band zur Darstellung der Stunde in ein Band zur Darstellung des Monats im Jahr mit Hilfe eines Schalters geändert werden. Die Änderung der von einem Band dargestellten Zeiteinheit kann dabei durch einen Farbwechsel der Anzeigemittel des Bandes angezeigt werden.

Nachfolgend werden Ausführungsbeispiele der Erfindung anhand von Zeichnungen näher beschrieben. Die Animationseffekte sind dabei verständlicherweise nicht darstellbar.

Es zeigen
- Fig. 1: eine erfindungsgemäße Vorrichtung in Frontalansicht,
- Fig. 2: die gleiche erfindungsgemäße Vorrichtung in einem Betriebszustand in Frontalansicht,
- Fig. 3: eine weitere erfindungsgemäße Vorrichtung in Frontalansicht,
- Fig.4: die gleiche erfindungsgemäße Vorrichtung in einem Betriebszustand in Frontalansicht,
- Fig. 5: die gleiche erfindungsgemäße Vorrichtung in einem anderen Betriebszustand in Frontalansicht,
- Fig. 6: eine weitere erfindungsgemäße Vorrichtung in Frontalansicht.

In Fig. 1 und Fig. 2 ist eine erfindungsgemäße Anzeigevorrichtung 1 dargestellt. Sie besteht aus einem Band zur Darstellung der Minuten 2. Das Band zur Darstellung der Minuten 2 besteht aus 59 weitgehend vertikal angeordneten Anzeigemitteln 3. Diese Anzeigemittel 3 des Bandes zur Darstellung der Minuten 2 folgen der Form eines Sinus und sind kreisförmig. Die Extrema des Sinus haben dabei einen Abstand von 10 Anzeigemitteln 3. Unter dem Band zur Darstellung der Minuten 2 befindet eine digitale Anzeige 4 für die Anzeige der Stunden. Die digitale Anzeige 4 ist als 2-stellige 7-Segment-Anzeige ausgebildet.

In Fig. 2 ist die Anzeigevorrichtung 1 aus Fig. 1 in einem Betriebszustand dargestellt. Die digitale Anzeige 4 zeigt die zwölfte Stunde des Tages an. Die Anzahl der beleuchteten Anzeigemittel 5 des Bandes zur Darstellung der Minuten 2 entspricht der Anzahl der Minuten. In der Figur sind 13 beleuchtete Anzeigemittel 5 zu sehen, während der Rest der Anzeigemittel 3 unbeleuchtete Anzeigemittel 6 sind. Die beleuchteten Anzeigemittel 5 sind von unten nach oben in dem Band zur Darstellung der Minuten 2 angeordnet. Die angezeigte Uhrzeit ist 12:13 Uhr. Es vollzieht sich gerade der Wechsel zu 12:14 Uhr. Die linke Zeichnung in Fig.2 zeigt die Anzeigevorrichtung, wobei der "Tropfen" 10 gerade an Position "53" angezeigt wird. Sehr kurze Zeit später ergibt sich der Zustand wie in der rechten Zeichnung dargestellt: Der Tropfen 10 ist an Position 52 weitergewandert.

In Fig. 3, Fig. 4 und Fig. 5 ist eine weitere Ausgestaltung der erfindungsgemäßen Anzeigevorrichtung 1 dargestellt. Sie besteht aus einem Band zur Darstellung der Minuten 2. Das Band zur Darstellung der Minuten 2 besteht aus 59 weitgehend vertikal angeordneten Anzeigemitteln 3. Diese Anzeigemittel 3 des Bandes zur Darstellung der Minuten 2 folgen der Form eines Sinus und sind kreisförmig. Die Extrema des Sinus haben dabei einen Abstand von 10 Anzeigemitteln 3. Auf der Null-Linie des Sinus des Bandes zur Darstellung der Minuten 2 ist ein Band zur Darstellung der Stunden 7 angeordnet. Das Band zur Darstellung der Stunden 7 besteht aus 12 senkrecht übereinander angeordneten Anzeigemitteln 3. Zur Unterscheidung der Anzeigemittel 3 des Bandes zur Darstellung der Minuten 2 und der Anzeigemittel 3 des Bandes zur Darstellung der Stunden 7 erfolgt durch unterschiedliche Leuchtfarben der Anzeigemittel 3, die als RGB LEDs realisiert sind. Die "gemeinsamen" Anzeigemittel des Bandes der Minuten und Stunden 8 leuchten dabei in der Farbe der Anzeigemittel 3 des Bandes zur Darstellung der Stunden 7.

In Fig. 4 und Fig. 5 ist die Anzeigevorrichtung aus Fig. 3 in verschiedenen Betriebszuständen dargestellt. Die Anzahl der beleuchteten Anzeigemittel 5 des Bandes zur Darstellung der Minuten 2 entspricht der Anzahl der Minuten. In Fig. 4 sind 43 beleuchtete Anzeigemittel 5 zu sehen und in Fig. 5 sind 21 beleuchteten Anzeigemittel 5 zu sehen, während der Rest der Anzeigemittel 3 unbeleuchtete Anzeigemittel 6 sind. Die beleuchteten Anzeigemittel 5 sind von unten nach oben in dem Band zur Darstellung der Minuten 2 angeordnet. Die Anzahl der beleuchteten Anzeigemittel 5 des Bandes zur Darstellung der Stunden 7 entspricht der Anzahl der Stunden. In Fig. 4 sind 2 beleuchtete Anzeigemittel 5 zu sehen und in Fig. 5 sind 8 beleuchteten Anzeigemittel 5 zu sehen, während der Rest der Anzeigemittel 3 unbeleuchtete Anzeigemittel 6 sind. Die beleuchteten Anzeigemittel 5 sind von unten nach oben in dem Band zur Darstellung der Stunden 7 angeordnet. Die angezeigte Uhrzeit in Fig. 4 ist 02:43 Uhr. Die angezeigte Uhrzeit in Fig. 5 ist 08:21.

In Fig. 6 ist eine weitere Ausgestaltung der erfindungsgemäßen Anzeigevorrichtung 1 dargestellt. Sie besteht aus einem Band zur Darstellung der Minuten 2. Das Band zur Darstellung der Minuten 2 besteht aus 59 weitgehend vertikal angeordneten Anzeigemitteln 3. Diese Anzeigemittel 3 des Bandes zur Darstellung der Minuten 2 folgen der Form eines Sinus und sind punktförmig. Die Extrema des Sinus haben dabei einen Abstand von 10 Anzeigemitteln 3. Neben dem Band zur Darstellung der Minuten 2 ein Band zur Darstellung der Stunden 7 angeordnet. Das Band zur Darstellung der Stunden 7 besteht aus 12 übereinander angeordneten Anzeigemitteln 3. In periodischen Abständen von drei Anzeigemitteln 3 ist ein zusätzliches Anzeigemittel 9 neben dem Band zur Darstellung der Stunden 7 angeordnet. Dies erleichtert das Ablesen der Anzahl der Stunden.

## Patentansprüche

1. Anzeigevorrichtung (1), die mindestens ein Band (2,7) aus Anzeigemitteln (3) umfasst, wobei die Anzeigemittel (3) in Abhängigkeit von der fortschreitenden Zeit in ihrem Zustand abänderbar sind, wobei durch das Band (2, 7) eine Zeiteinheit darstellbar ist und wobei die Anzeigemittel (3) von einem Ende des Bandes ausgehend in einen anderen Zustand versetzbar sind, **dadurch gekennzeichnet, dass** die Anzeigemittel (3) im Wesentlichen vertikal angeordnet sind und ausgebildet sind, um durch einen dynamischen visuellen Effekt das Erreichen eines neuen Zeitwertes hervorzuheben.

2. Anzeigevorrichtung (1) nach Anspruch 1, **dadurch gekennzeichnet, dass** die einzelnen Anzeigemittel (3) mit fortschreitender Zeit sequentiell von einem Ende des Bandes (2, 7) ausgehend in einen anderen Zustand versetzbar sind, was zu einem definierten Zeitpunkt für das jeweilige Anzeigemittel (3) wieder rückgängig machbar ist, wenn das benachbarte Anzeigemittel (3) von einem Zustand in den anderen Zustand versetzt wird, bis das dem anzuzeigenden Zeitwert entsprechende Anzeigemittel (3) erreicht ist.

3. Anzeigevorrichtung (1) nach einem der vorangegangenen Ansprüche, **dadurch gekennzeichnet, dass** die geometrische Anordnung der Anzeigemittel (3) des Bandes (2,7) einem Sinus entspricht.

4. Anzeigevorrichtung (1) nach Anspruch 1, **dadurch gekennzeichnet, dass** die Extrema des Sinus 10, 20 oder 30 Anzeigemittel (3) auseinander liegen.

5. Anzeigevorrichtung (1) nach einem der vorangegangenen Ansprüche, **dadurch gekennzeichnet, dass** die Anzeigemittel (3) des Bandes (2,7) in verschiedenen Farben beleuchtbar sind.

6. Anzeigevorrichtung (1) nach einem der vorangegangenen Ansprüche, **dadurch gekennzeichnet, dass** mehrere Bänder (2, 7) aus Anzeigemitteln für unterschiedliche Zeiteinheiten vorgesehen sind, wobei die Anzeigemittel (3) verschiedener Bänder (2,7) in verschiedenen Farben darstellbar sind.

7. Anzeigevorrichtung (1) nach einem der vorangegangenen Ansprüche, **dadurch gekennzeichnet, dass** die Farbe der Anzeigemittel (3) in Abhängigkeit von der fortschreitenden Zeit abänderbar ist.

8. Anzeigevorrichtung (1) nach einem der vorangegangenen Ansprüche, **dadurch gekennzeichnet, dass** der Zeitwert durch die Anzahl der beleuchteten Anzeigemittel (5) eines Bandes (2,7) darstellbar ist.

9. Anzeigevorrichtung (1) nach einem der vorangegangenen Ansprüche, **dadurch gekennzeichnet, dass** bei Änderung der jeweils längeren Zeiteinheit die Anzeigemittel (5) des Bandes (2,7) zur Darstellung der jeweils kürzeren Zeiteinheit sequenziell in den anderen Zustand wechselbar sind.

10. Anzeigevorrichtung gemäß einer der vorangegangenen Ansprüche, **dadurch gekennzeichnet, dass** die durch die Anzeigemittel (3) eines Bandes (2,7) darstellbare Zeiteinheit wechselbar ist.
